# DEMANDE DE BREVET EUROPEEN

(11) **EP 0 099 347 A2**
(43) Date de publication de la demande: **25.01.1984**
(21) Numéro de dépôt: 83870058.1
(22) Date de dépôt: 10.06.1983
(51) Int. Cl.: G07F 11/58

(54) **Distributeur automatique**

(30) Priorité: 11.06.1982 BE 208332
(71) Demandeur: Billet, Léon Yvon, 1360 Kolwezi (ZR)
(72) Inventeur: Fournier, Remy Ursmar, B-5690 Moignelee (BE)
(74) Mandataire: Thirion, Robert

(57) **Abrégé**

Distributeur de produits de boulangerie ou de pâtisserie comprenant un couloir (3) dont l'extrémité (4) est accessible au public, un portillon de fermeture (6) de ce couloir et des moyens de commande (7) de ce portillon, une série de compartiments mobiles (8) réunis entre eux et renfermant chacun le produit à distribuer et agencés pour se présenter un à un à l'extrémité ouverte (5) du couloir, des moyens (10) pour déplacer pas à pas les compartiments (8), un dispositif de paiement, associé aux moyens (7), assurant la manoeuvre du portillon et le déplacement d'un pas des compartiments et des moyens de détection (12) associés au dispositif (11).

## Description

La présente invention a pour objet un distributeur automatique de produits sur lesquels une pression ne peut être exercée et destinés à être vendus à l'unité ou en nombre déterminé, en particulier produits de boulangerie ou de pâtisserie.

On connaît déjà des distributeurs automatiques qui se répartissent en deux catégories, à savoir une première catégorie comprenant les distributeurs, utilisés pour délivrer des cigarettes, de la confiserie, etc., dans lesquels les produits sont empilés et soumis à une pression pour tomber, un à un, dans un tiroir dont l'ouverture est commandée par un dispositif de paiement et une seconde catégorie comprenant les distributeurs , utilisés pour délivrer des produits ne pouvant, d'une part, être empilés et, d'autre part, être soumis à une pression, tels que plats préparés, pâtisserie, etc..., dans lesquels chaque produit à distribuer est enfermé dans un compartiment, chaque compartiment du distributeur étant fermée par une porte dont l'ouverture est déclenchée par un dispositif de paiement.

Il est évident que les distributeurs faisant partie de la première catégorie susdite présentent l'inconvénient de ne pouvoir être utilisés pour distribuer des produits qui ne peuvent être ni empilés ni soumis à une pression, tandis que les distributeurs appartenant à la seconde catégorie présentent divers inconvénients, tels que : nécessité de disposer d'une grande surface pour mettre tous les compartiments à la disposition du public, nécessité de surveiller pratiquement constamment pour regarnir les compartiments vides, coût élevé de ces distributeurs du fait du système de fermeture de chaque compartiment, risques considérables de dégâts par effraction, etc...

L'invention a pour but de remédier à ces inconvénients et de procurer un distributeur à grande contenance dont la partie accessible au public est de superficie réduite, cette superficie correspondant à la dimension d'un compartiment contenant le produit à distribuer et à la dimension du dispositif de paiement. Ce distributeur, tout en permettant de voir le produit distribué, permet de réduire sensiblement les risques d'effraction puisque seul le produit exposé peut être enlevé. En outre, la capacité de chargement de ce distributeur permet d'espacer les opérations de remplissage.

A cet effet, suivant l'invention, le dis- tabuteur comprend uncodoir fixe ouvert à ses deux extrémités, une de celles-ci étant accessible au public tandis que l'autre est inaccessible à ce dernier, un portillon mobile agencé dans le couloir à proximité de son extrémité accessible au public, des moyens de commande du portillon pour le déplacer entre deux positions extrêmes, une position de fermeture et une position d'ouverture dudit couloir, une série de compartiments mobiles réunis entre eux, régulièrement espacés et renfermant chacun le produit ou le nombre déterminé de produits à distribuer, ces compartiments étant agencés et guidés pour se présenter un à un à l'extrémité ouverte du couloir opposée à celle présentant le portillon, des moyens pour déplacer pas à pas et suivant une direction déterminée les compartiments, un pas correspondant soit à la distance que doit parcourir le compartiment situé en amont du compartiment placé en regard de l'extrémité susdite du couloir pour occuper la position de ce dernier compartiment, soit à un multiple de cette distance, un dispositif de paiement associé aux moyens de commande du portillon et aux moyens déplaçant pas à pas les compartiments susdits, pour que l'introduction d'au moins une pièce de monnaie provoque, dans l'ordre, l'ouverture du portillon, la fermeture de celui-ci et le déplacement d'un pas des compartiments et des moyens de détection de produit à distribuer associés au dispositif de paiement pour rendre ce dernier inopérant quand le compartiment situé en regard de l'extrémité susdite du couloir ne contient pas de produit à distribuer.

Suivant une forme de réalisation de l'invention, le distributeur comprend des moyens de détection d'un corps étranger présent entre l'extrémité du couloir où est située le portillon et le compartiment précité, ces moyens étant associés aux moyens de commande du portillon pour retarder la fermeture de ce dernier jusqu'à la disparition du corps étranger.

Suivant un mode de réalisation avantageux de l'invention, le distributeur comprend des moyens de détection du produit à distribuer agencés pour détecter la présence dudit produit dans un nombre de compartiments consécutifs déterminé situés directement en amont du couloir précité en considérant le sens de déplacement des compartiments, ces moyens étant associés à un dispositif avertisseur destiné à prévenir du moment où les compartiments du distributeur doivent être regarnis.

Suivant une forme de réalisation particulièrement avantageuse de l'invention, seule la face des compartiments se présentant à l'extrémité du couloir susdite est ouverte, de sorte que l'on ne peut accéder, à travers le couloir et le compartiment situé à l'extrémité de celui-ci, aux compartiments voisins de ce dernier compartiment.

D'autres détails et particularités de l'invention ressortiront de la description des dessins annexés au présent mémoire et qui représentent, à titre d'exemple non limitatif, une forme de réalisation particulière du distributeur suivant l'invention.
Les figures 1 et 2 sont des vues en perspective , avec brisures partielles, du distributeur suivant l'invention, vu sous deux angles différents.
La figure 3 est une vue schématique, en élévation et avec brisures partielles, montrant des détails du distributeur illustré aux figures 1 et 2.
Les figures 4 à 6 sont des schémas des dispositifs de commande dudit distributeur.

Dans les différentes figures, les mêmes notations de référence désignent des éléments identiques ou analogues.

Le distributeur automatique suivant l'invention et représenté aux dessins est destiné à délivrer des produits ne pouvant être ni empilés, ni subir une pression et en particulier des produits de boulangerie ou de pâtisserie.

Ce distributeur 1, dont seule la partie comprise dans le rectangle 2 représenté en traits interrompus à la figure 1 est accessible au public, comprend un couloir 3 fixe et ouvert à ses extrémités 4 et 5, l'extrémité 4 étant accessible au public tandis que l'extrémité 5 est inaccessible à ce dernier, sauf bien entendu si le prix du produit est acquitté ; un portillon mobile 6 agencé dans le couloir 3 à proximité de son extrémité 4 ; des moyens de commande 7 du portillon 6 pour le déplacer entre deux positions extrêmes, c'est-à-dire une position d'ouverture et une position de fermeture dudit couloir 3 ; une série de compartiments 8 mobiles qui sont réunis entre eux et régulièrement espacés les uns des autres, ces compartiments, qui renferment chacun le produit ou le nombre déterminé de produits 9 à distribuer, étant agencés et guidés pour se présenter un à un à l'extrémité 5 du couloir opposée à celle présentant le portillon 6 ; des moyens 10 pour déplacer pas à pas et suivant la flèche 10' les compartiments 8, un pas correspondant soit à la distance que doit parcourir le compartiment immédiatement voisin et situé en amont du compartiment placé en regard de l'extrémité 5 du couloir pour occuper la position de ce dernier compartiment, un . dispositif de paiement 11 associé aux moyens de commande 7 du portillon et aux moyens 10 déplaçant pas à pas les compartiments 8, pour que l'introduction d'au moins une pièce de monnaie provoque, dans l'ordre, l'ouverture du portillon 6, la fermeture de celui-ci et le déplacement d'un pas des compartiments ; le distributeur comprenant encore des moyens de détection 12 de produit à distribuer associés au dispositif de paiement 11 pour rendre ce dernier inopérant quand le compartiment 8 situé en regard de l'extrémité 5 du couloir 3 ne contient pas de produit à distribuer.

Pour enlever le produit contenu dans le compartiment 8, après l'ouverture du portillon 6, il est nécessaire d'engager la main et l'avant- bras dans le couloir 3. Pour éviter tout accident, pouvant résulter de la fermeture dudit portillon, le distributeur comprend des moyens de détection 13 d'un corps étranger présent entre l'extrémité 4 du couloir où est située le portillon 6 et le compartiment 8 précité, ces moyens 13 étant associés aux moyens de commande 7 du portillon pour retarder la fermeture de ce dernier jusqu'à la disparition du corps étranger. En d'autres termes, le portillon ne se fermera que lorsque le produit 9 et la main qui le tient auront été dégagés du couloir 3.

Pour éviter qu'un utilisateur du distributeur puisse enlever, pour le prix d'un seul produit et par ouverture du portillon 6, plusieurs produits, seule la face des compartiments 8 se présentant à l'extrémité 5 du couloir est ouverte, de sorte que l'on ne peut accéder, à travers le couloir 3 et le compartiment 8 situé à l'extrémité de celui-ci, au:: compartiments voisins de ce dernier compartiment.

Pour réduire au minimum la surveillance à exercer sur le distributeur, celui-ci comprend avantageusement des moyens de détection 14 du produit à distribuer agencés pour détecter la présence dudit produit dans un nombre de compartiments 8 consécutifs déterminé situés directement en amont du couloir précité, en considérant le sens de déplacement des compartiments, ces moyens 14 étant associés à un dispositif avertisseur sonore ou lumineux, non représenté, destiné à prévenir du moment où les compartiments du distributeur doivent être regarnis.

Les compartiments 8 sont avantageusement constitués par des balancelles 15, en forme de _{U}, suspendues et articulées en 18, par les ailes 16 du U, à deux chaînes sans fin parallèles 17, supportées par des roues dentées 19, 19' et 19" agencées sur des arbres 20 dont les axes sont horizontaux, pour que le plateau 21 des balancelles, correspondant à la base du U et sur lequel est déposé le produit 9 à distribuer, reste en position sensiblement horizontale. Un moteur-réducteur 22, commandé à partir du dispositif de paiement 11, entraîne pas à pas les chaînes sans fin 17, le couloir 3, de section carrée ou rectangulaire, étant horizontal tandis que les brins 23 des chaînes sans fin amenant les balancelles en regard de l'ouverture 5 de ce couloir sont verticaux. Pour assurer un entraînement régulier des chaînes 17 par le moteur 22, les roues dentées 19 et 19" sont montées par paire, sur un arbre unique 20, ₂₀" et sont calées,par paire, sur ces arbres 20 et 2₀", tandis que chacune des roues dentées de renvoi 19 sont montées folles sur les bouts d'arbre 20 afin de ne pas entraver le passage des balancelles 15.

Pour empêcher, à travers le couloir 3, d'avoir accès à d'autres balancelles que celle dans laquelle se trouve le produit dont on a acquitté le prix, une paroi verticale 24 est prévue du coté des balancelles opposé à l'ouverture 5 du couloir 3 pour former le compartiment 8 précité, la distance séparant les balancelles et les dimensions de ces dernières étant telles que lorsque le plateau 21 d'une balancelle est dans le prolongement d'une des parois horizontales 25 du couloir 3, le plateau 21 d'une balancelle immédiatement voisine est dans le prolongement de l'autre paroi horizontale dudit couloir 3, la distance séparant les ailes 16 du U formé par les balancelles étant sensiblement égale à la distance séparant les parois verticales 26.

Le portillon 6 a une superficie légèrement inférieure à celle de la section du couloir 3, ce portillon étant articulé le long d'une des parois 25 de ce dernier, l'articulation étant agencée, de manière à ce que, d'une part, le portillon soit situé entièrement dans le couloir 3 quelle que soit la position qu'il occupe et, d'autre part, que ledit portillon se rabatte, en position d'ouverture, sensiblement parallèlement à la paroi 25 sur laquelle il est articulé, les moyens de commande 7 du portillon 6 comprenant un moteur 27, connu en soi, qui, à l'arrêt, constitue un frein empêchant, la manoeuvre manuelle du portillon. Ce moteur 27 entraîne une tringlerie 2S déplaçant le portillon suivant la flèche 29 pour son ouverture.

Les moyens de détection 12, 13 et 14 susdits sont commandés chacun par une sonde à radiations infrarouges Sl, S3 et S2. La sonde Sl des moyens de détection du produit à distribuer présent dans le compartiment 8 situé en regard du couloir 3 et la sonde de détection S3 d'un corps étranger présent dans ledit couloir sont agencées dans ce dernier, tandis que la sonde S2 des moyens de détection des produits logés dans les compartiments 8 situés en amont du compartiment en regard du couloir est agencée dans le distributeur pour détecter la présence du produit dans un desdits compartiments situés en amont du compartiment en regard du couloir 3 et distant de ce dernier compartiment d'au moins trois compartiments. Un compteur de produits délivrés est avantageusement associé au distributeur.

Le schéma repris à la figure 4 est relatif à la distribution de puissance du distributeur tandis que les schémas repris aux figures 5 et 6 concernent respectivement le câblage de la commande d'avance pas à pas des balancelles 15 et le câblage de la logique.

Sont données ci-après les fonctions et les repères correspondants au matériel utilisé pour la commande du distributeur.

Les séquences de fonctionnement du distributeur sont les suivantes :

Conditions de départ permettant le déblocage du dispositif de paiement 11 :
- Portillon 6 fermé
- Chaînes 17 à l'arrêt (sur Fl)
- Compteur de pas sur O ou 1
- Produit dans le compartiment en regard du couloir 3
- Acceptation de la 1^{ère} pièce de monnaie (le dispositif 11 est commandé par l'introduction de deux pièces de monnaie)
₋ Acceptation de la ₂^{ème} pièce
- Ouverture portillon 6
- Fermeture portillon 6
- Avance d'un pas des balancelles 15

Codage des fiches et prises Amp. :
Liaison moteur 27
   11 vers 4 de RO et Rl
   12 vers 2 de Rl
   13 vers 2 de RO
   14 Terre
Liaison des sondes S1 et S3
   21 vers 220 V
   22 vers Al de Sl
   23 vers 220 V
   24 vers Al de S3
Liaison des fins de course du portillon 6
Liaison du dispositif de paiement
Liaison fin de course chaînes 17 et sonde S2

Il doit être entendu que l'invention n'est nullement limitée à la forme de réalisation décrite et que bien des modifications peuvent être apportées à cette dernière sans sortir du cadre du présent brevet.

C'est ainsi que l'on pourrait notamment prévoir un distributeur permettant de vendre des produits différents. Dans ce cas, suivant l'invention, ce distributeur comprendrait, associé au dispositif de paiement_{;}un sélecteur permettant de déterminer, en nombre de pas, le déplacement des compartiments qui est nécessaire pour amener en regard du couloir 3 le compartiment 8 contenant le produit désiré. Dans ce cas, les produits devront être régulièrement répartis dans les compartiments 8 pour qu'un produit soit toujours distant d'un produit de même nature d'un même nombre de compartiments.

On pourrait encore prévoir d'associer aux commandes décrites ci-dessus des commandes manuelles permettant l'ouverture et la fermeture du portillon 6 ainsi que l'avance des balancelles 15.

## Revendications

1. Distributeur automatique (1) de produits sur lesquels une pression ne peut être exercée et destinés à être vendus à l'unité ou en nombre déterminé, en particulier produits de boulangerie ou de pâtisserie, ledit distributeur étant caractérisé en ce qu'il comprend un couloir fixe (3) ouvert à ses deux extrémités (4 et 5), une de celles-ci (4) étant accessible au public tandis que l'autre (5) est inaccessible à ce dernier, un portillon mobile (6) agencé dans le couloir (3) à proximité de son extrémité (4) accessible au public, des moyens de commande (7) du portillon (6) pour le déplacer entre deux positions extrêmes, une position de fermeture et une position d'ouverture dudit couloir, une série de compartiments (8) mobiles réunis entre eux, régulièrement espacés et renfermant chacun le produit ou le nombre déterminé de produits (9) à distribuer, ces compartiments (8) étant agencés et guidés pour se présenter un à un à l'extrémité (5) ouverte du couloir opposée à celle présentant le portillon (6), des moyens (10) pour déplacer pas à pas et suivant une direction déterminée (1₀') les compartiments, un pas correspondant soit à la distance que doit parcourir le compartiment situé en amont du compartiment placé en regard de l'extrémité (5) susdite du couloir pour occuper la position de ce dernier compartiment, soit à un multiple de cette distance, un dispositif de paiement (11) associé aux moyens de commande (7) du portillon et aux moyens (10) déplaçant pas à pas les compartiments susdits, pour que l'introduction d'au moins une pièce de monnaie provoque, dans l'ordre, l'ouverture du portillon (6), la fermeture de celui-ci et le déplacement d'un pas des compartiments (8) et des moyens de détection (12) de produit à distribuer associés au dispositif de paiement (11) pour rendre ce dernier inopérant quand le compartiment (8) situé en regard de l'extrémité (5) susdite du couloir (3) ne contient pas de produit à distribuer.

2. Distributeur suivant la revendication 1, caractérisé en ce qu'il comprend des moyens de détection (13) d'un corps étranger présent entre l'extrémité (4) du couloir où est situé le portillon (6) et le compartiment (8) précité, ces moyens (13) étant associés aux moyens de commande (7) du portillon pour retarder la fermeture de ce dernier jusqu'à la disparition du corps étranger.

3. Distributeur suivant l'une ou l'autre des revendications 1 et 2, caractérisé en ce qu'il comprend des moyens de détection (14) du produit à distribuer pour détecter la présence dudit produit dans un nombre de compartiments (8) consécutifs déterminé situés directement en amont du couloir précité, en considérant le sens de déplacement des compartiments, ces moyens (14) étant associés à un dispositif avertisseur destiné à prévenir du moment où les compartiments du distributeur doivent être regarnis.

4. Distributeur suivant l'une quelconque des revendications 1 à 3, caractérisé en ce que seule la face des compartiments (8)se présentant à l'extrémité (5) du couloir susdite est ouverte, de sorte que l'on ne puisse accéder, à travers le couloir (3) et le compartiment (8) situé à l'extrémité de celui-ci, aux compartiments voisins de ce dernier compartiment.

5. Distributeur suivant l'une quelconque des revendications 1 à 4, caractérisé en ce que les compartiments susdits sont constitués par des balancelles (15), en forme de U, suspendues et articulées en (18), par les ailes (16) du U, à deux chaînes sans fin parallèles (17), supportées par des roues dentées (19, 19' et 19") agencées sur des arbres (20) dont les axes sont horizontaux, pour que le plateau (21) des balancelles, correspondant à la base du U et sur lequel est déposé le produit (9) à distribuer, reste en position sensiblement horizontale, un moteur-réducteur (22), commandé à partir du dispositif de paiement (11), entraînant pas à pas les chaînes sans fin (17), le couloir (3) précité, de section carrée ou rectangulaire, étant horizontal tandis que les brins(23) des chaînes sans fin amenant les balancelles en regard de l'ouverture (5) précitée de ce couloir sont verticaux, une paroi verticale (24) étant prévue du côté des balancelles opposé à l'ouverture (5) du couloir (3) pour former le compartiment (8) précité, la distance séparant les balancelles et les dimensions de ces dernières étant telles que lorsque le plateau (21) d'une balancelle est dans le prolongement d'une des parois horizontales (25) du couloir (3), le plateau (21) d'une balancelle immédiatement voisine est dans le prolongement de l'autre paroi horizontale du couloir (3), la distance séparant les ailes (16) du U formé par les balancelles étant sensiblement égale à la distance séparant les parois verticales (26) du couloir.

6. Distributeur suivant la revendication 5, caractérisé en ce que le portillon mobile (6) précité a une superficie légèrement inférieure à celle de la section du couloir (3) susdit, ce portillon étant articulé le long d'une des parois (25) de ce dernier, l'articulation étant agencée de manière à ce que, d'une part, le portillon soit situé entièrement dans le couloir quelle que soit la position qu'il occupe et, d'autre part, que ledit portillon se rabatte, en position d'ouverture, sensiblement parallèlement à la paroi (25) sur laquelle il est articulé, les moyens de commande (7) du portillon comprenant un moteur (27), connu en soi, qui, à l'arrêt, constitue un frein empêchant la manoeuvre manuelle du portillon.

7. Distributeur suivant l'une quelconque des revendications 3 à 6, caractérisé en ce que les moyens de détection (12, 13 et 14) susdits sont commandés chacun par une sonde à radiations infrarouges (Sl, S3 et S2), la sonde (Sl) des moyens de détection du produit à distribuer présent dans le compartiment (8) situé en regard du couloir (3) et la sonde de détection (S3) d'un corps étranger présent dans ledit couloir étant agencées dans ce dernier, tandis que la sonde (S2) des moyens de détection des produits logés dans les compartiments (8) situés en amont du compartiment en regard du couloir est agencée dans le distributeur pour détecter la présence du produit dans un desdits compartiments situés en amont du compartiment en regard du couloir et distant de ce dernier compartiment d'au moins trois compartiments.

8. Distributeur suivant l'une quelconque des revendications 1 à 7, caractérisé en ce qu'il comprend des moyens accessibles au public et agencés pour permettre de sélectionner, en nombre de pas, le déplacement des compartiments (8) ,un nombre déterminé de produits étant contenus dans le distributeur, ces produits étant régulièrement répartis dans les compartiments de sorte qu'un produit soit toujours distant d'un produit de même nature d'un même nombre de compartiments.
